# FASCICULE DE BREVET EUROPEEN

(11) **EP 1 670 622 B1**
(45) Date de publication et mention de la délivrance du brevet: **04.02.2009**
(21) Numéro de dépôt: 04789713.7
(22) Date de dépôt: 04.10.2004
(51) Int. Cl.: B27L 1/00, B27G 3/00, B27M 1/00

(54) **METHODE ET SYSTEME POUR CHAUFFER DES BILLES GELEES**
VERFAHREN UND SYSTEM ZUM ERWÄRMEN VON GEFRORENEN BAUMSTÄMMEN
METHOD AND SYSTEM FOR HEATING FROZEN LOGS

(30) Priorité: 03.10.2003 CA 2443006
(43) Date de publication de la demande: 21.06.2006
(73) Titulaire: HYDRO-QUEBEC, Montréal Québec H2Z 1A4 (CA); Forintek Canada Corporation, Sainte-Foy, Québec G1P 4R4 (CA)
(72) Inventeur: BEDARD, Normand, Trois-rivières-ouest, Québec G8Y 6A6 (CA); LAGANIERE, Benoît, Neuville, Québec G0A 2R0 (CA)
(74) Mandataire: Verdure, Stéphane
(86) Numéro de dépôt international: PCT/CA2004/001804
(87) Numéro de publication internationale: WO 2005/032779

(56) Documents cités:
- JP-A- 8 303 958
- JP-A- 2003 094 406
- SU-A1- 1 274 927
- US-A- 5 263 522

## Description

### Domaine de l'invention:

La présente invention concerne une méthode et un système pour chauffer des billes gelées. Plus particulièrement, la présente invention concerne une méthode et un système pour chauffer des billes de bois gelées en vue d'en faciliter leur écorçage.

### Description de l'art antérieur:

Les scieries des pays riches en forêts produisent du bois d'oeuvre à partir d'arbres tirés de la forêt, qui doivent être dévêtus de leur écorce avant la découpe en madriers et en planches. L'écorçage est souvent réalisé par une écorceuse à anneau constituée d'un anneau rotatif motorisé auquel sont fixés des outils recourbés qui enlèvent l'écorce par frottement, à mesure que la bille se déplace longitudinalement à l'intérieur de l'anneau grâce à des rouleaux d'entraînement. Idéalement, seule l'écorce a besoin d'être enlevée.

Lorsque la température des billes est inférieure au point de congélation (ce qui constitue la situation normale en hiver dans les pays nordiques), l'adhésion entre l'écorce et le bois est forte et une pression plus grande doit être exercée sur les outils de coupe afin de parvenir à enlever l'écorce. Plus la température des billes est basse, plus l'adhésion est forte et plus cette pression doit être grande.

L'augmentation de la pression sur les outils de coupe a toutefois plusieurs inconvénients. D'une part, l'augmentation de la pression d'écorçage produit une usure accélérée des outils de coupe et éventuellement un endommagement des composantes de l'écorceuse (outil de coupe, bras, système de tension, etc.). D'autre part, les écorceuses arrachent alors des fibres de bois en trop grande quantité avec l'écorce, ce qui constitue une importante perte. L'été, environ 10 à 20% de la masse écorcée est constituée de fibres de bois, qui sont brûlées ou enfouies avec l'écorce. En hiver, dans certaines scieries canadiennes, jusqu'à 50% de la masse écorcée est constituée de fibres ligneuses. Or, typiquement, environ 25% des revenus d'une scierie conventionnelle proviennent de la fibre ligneuse qu'elle vend sous forme de copeaux à une papetière. Ces copeaux proviennent des sections de la bille qui ne se retrouvent pas sous forme de bois d'oeuvre.

Un autre désavantage résulte du fait que si la pression sur les outils de coupe est diminuée afin de minimiser les pertes de bois, de l'écorce se retrouve alors dans les copeaux. Or, la présence de particules d'écorce dans les copeaux est à l'origine de divers problèmes chez la papetière: baisse de rendement du lessiveur, saleté dans la pâte (poix), et surtout présence de sclérite qui augmente, ultimement, le taux d'incidence de casse de la feuille lors de sa fabrication et des défauts d'impression ('fish eye', grain de riz) chez l'imprimeur. Tant et si longtemps que le taux d'écorce dans les copeaux des fournisseurs est un des critères les plus importants de qualité chez les fabricants de pâte, et les papetières sont de plus en plus exigeantes.

Il existe donc un fort avantage à augmenter la température de la billé avant écorçage. En effet, typiquement, le dégel de billes en hiver peut réduire d'environ 2% les pertes de bois tout en haussant la qualité des copeaux livrés aux usines de pâtes et papiers. Pour une scierie qui consomme environ 500 000 m³ de bois annuellement, cette amélioration représente une économie de plus d'un demi-million de dollars (les montants mentionnés la présente description sont exprimés en devises canadiennes).

Pour effectuer cette augmentation de température, les scieries utilisent présentement des méthodes de chauffage comprenant l'immersion et l'aspersion des billes dans des bassins d'eau chaude ou au moyen de dispositifs à jets d'eau et/ou de vapeur. Ces méthodes fonctionnent bien sur le plan du préchauffage, mais posent divers problèmes, dont le plus important touche l'environnement. En effet, vidange et nettoyage sont fréquemment requis pour débarrasser les bassins qui accumulent saletés et écorces. L'eau souillée ne pouvant plus être rejetée à l'environnement à cause de la réglementation gouvernementale, les scieries doivent se munir de bassins de décantation qui doivent être fréquemment vidés et nettoyés, ce qui entraîne de forts coûts.

US-A-5 263 522 décrit une méthode pour chauffer des billes gelées vue de faciliter leur écorçage, chaque bille de bois ayant un axe longitudinal, une surface périphérique et un diamètre donné, la méthode comprenant les étapes suivantes:
a) empiler, éléver et culbuter les billes de bois gelées afin de favoriser le frottement et les chocs entre billes produisant l'écorçage, et
b) soumettre les billes de bois à de l'eau chaude ou de la vapeur d'eau.

Un objet de la présente invention est donc de proposer une méthode et/ou un système de chauffage qui puissent résoudre certains des problèmes ci-haut rapportés de l'art antérieur. Plus particulièrement, un objet est de proposer une nouvelle méthode pour chauffer les billes de bois gelées en hiver en vue de faciliter leur écorçage. Un autre objet est de proposer un système de mise en oeuvre de cette méthode.

### Sommaire de l'invention:

La présente invention vise une méthode pour chauffer des billes de bois gelées en vue de faciliter leur écorçage, chaque bille de bois ayant un axe longitudinal, une surface périphérique et un diamètre donné, la méthode comprenant les étapes suivantes:
a) entraîner les billes de bois gelées le long d'un parcours déterminé; et
b) soumettre les billes de bois à un rayonnement infrarouge le long du parcours pour chauffer lesdites billes de bois par rayonnement infrarouge.

De préférence, l'étape a) comprend en outre l'étape de faire pivoter les billes de bois autour de leurs axes longitudinaux respectifs le long d'au moins une portion du parcours afin de permettre à la surface périphérique de chaque bille de bois d'être soumise au rayonnement infrarouge.

La présente invention vise un système pour chauffer des billes de bois gelées en vue de faciliter leur écorçage, chaque bille de bois ayant un axe longitudinal, une surface périphérique et un diamètre donné, le système comprenant:
a) un convoyeur pour entraîner les billes de bois gelées le long d'un parcours déterminé; et
b) une surface de rayonnement infrarouge positionnée par rapport au convoyeur pour soumettre les billes de bois à un rayonnement infrarouge le long du parcours et chauffer lesdites billes de bois par rayonnement infrarouge.

De préférence, le système comprend tout moyen, appareil et/ou dispositif pour mettre en oeuvre les différentes étapes et/ou sous-étapes de la méthode selon la présente invention.

Les objets, avantages, et autres caractéristiques de la présente invention deviendront plus apparents à la lecture de la description non limitative qui suit de modes de réalisation préférentiels montrés dans les dessins ci-joints.

### Brève description des dessins:

Figure 1 est une vue schématique d'un déplacement latéral et rotationnel de billes de bois adjacentes selon un mode de réalisation préférentiel de la présente invention.
Figure 2 est une vue schématique partielle d'un système pour chauffer des billes de bois gelées selon un autre mode de réalisation préférentiel de la présente invention, les billes de bois étant déplacées par le convoyeur et étant soumises au rayonnement infrarouge.
Figure 3 est une vue de côté d'un pilote de système de chauffage de billes gelées selon la présente invention.
Figure 4 est une vue de face de ce qui est illustré à la Figure 3.
Figure 5 est une vue de haut de ce qui est illustré à la Figure 3.

### Description détaillée des dessins:

Dans la description qui suit les mêmes repères numériques désignent des éléments semblables. Les modes de réalisation montrés dans les figures sont à titre indicatif seulement.

Dans le contexte de la présente description, et en plus de sa définition habituelle, le terme "chauffer" peut aussi dire faire fondre ou sublimer la glace et le mot "infrarouge" inclut tout rayonnement électromagnétique de nature thermique (rayonnement de type visible, infrarouge court, infrarouge moyen, infrarouge long, etc.).

De plus, bien que la présente invention soit principalement conçue pour chauffer des billes de bois 3 gelées en vue de faciliter leur écorçage, l'invention peut être utilisée dans d'autres domaines pour d'autres applications, tel qu'évident pour une personne versée dans l'art. Pour ces raisons, des expressions telles que "billes", "bois", "gelées" et/ou "écorçage" et toute autre référence et/ou toute autre expression équivalente ou semblable à ces dernières ne doivent pas être considérées comme limitant la portée de la présente invention et incluent tout autre objet et toute autre application avec lesquels la présente invention peut être utilisée et peut être utile.

De plus, bien que le mode de réalisation préférentiel du convoyeur 13 et des moyens pour déplacer et faire pivoter les billes de bois 3 comportent certaines composantes, tels que chaînes, réflecteurs, etc., toutes ces composantes ne sont pas nécessairement essentielles à l'invention et conséquemment ne doivent pas être prises dans leur sens restrictif, c'est-à-dire ne doivent pas être considérées de façon à limiter la portée de la présente invention. On doit y comprendre, tel qu'également évident pour une personne versée dans l'art, que d'autres composantes et géométries appropriées et d'autres coopérations entre celles-ci peuvent être utilisées pour le convoyeur 13 ou toute autre composante du système 1 selon la présente invention, afin de mettre en oeuvre les différentes étapes et sous-étapes de la méthode, tel que facilement inféré à partir de la présente description, sans se départir de la portée de l'invention.

De plus, les expressions telles que "système", "appareil", "machine" et/ou "ensemble", ainsi que toute autre expression équivalente et/ou mots composés de celles-ci, pourront être utilisés de façon interchangeable dans le contexte de la présente description. Ceci s'applique également pour d'autres expressions qui sont mutuellement équivalentes, telles que "rayonnement infrarouge", "chauffage infrarouge" et "rayonnement thermique" par exemple, tel qu'évident pour une personne versée dans l'art.

Faisant référence aux figures ci-jointes, et de façon générale, la présente invention concerne une méthode de chauffage de billes gelées. Plus particulièrement, la présente invention concerne une méthode de chauffage de billes de bois 3 gelées en vue de faciliter leur écorçage, et concerne également un système 1 pour la mise en oeuvre de cette méthode. Tel que connu dans l'art, chaque bille de bois 3 a normalement un axe longitudinal 5 (typiquement, un axe central 5), une surface périphérique 7 (surface extérieure 7 de la bille), et un diamètre (moyen) donné.

Selon la présente invention, la méthode comprend deux étapes principales, notamment l'étape a) d'entraîner les billes de bois 3 gelées le long d'un parcours déterminé; et l'étape b) de soumettre les billes de bois 3 à un rayonnement infrarouge 11 le long du parcours pour chauffer lesdites billes de bois 3 par rayonnement infrarouge 11.

Tel que deviendra plus apparent à la lecture de la description qui suit, chacune des étapes susmentionnées peuvent comprendre plusieurs sous-étapes dépendamment des applications pour lesquelles la présente méthode est utilisée et les résultats finaux qui sont souhaités.

En effet, par exemple, et tel qu'il sera mieux expliqué ci-dessous, l'étape a) pourrait comprendre les sous-étapes suivantes: i) faire pivoter les billes de bois 3 autour de leurs axes longitudinaux 5 respectifs le long d'au moins une portion du parcours afin de permettre à la surface périphérique 7 de chaque bille de bois 3 d'être soumise au rayonnement infrarouge 11; ii) placer les billes de bois 3 parallèlement les unes aux autres; iii) alternativement, soit maintenir une certaine distance entre les billes de bois 3 adjacentes, afin que des billes de bois 3 de différents diamètres puissent être soumises également au rayonnement infrarouge 11, et ainsi éviter que des billes de bois 3 de petit diamètre soient cachées par des billes de bois 3 de plus grand diamètre, ou accoler des billes de bois 3 adjacentes les unes aux autres, lorsque par exemple ces billes de bois sont de diamètre semblable, afin de maximiser l'utilisation du rayonnement infrarouge 11, c'est-à-dire maximiser la quantité de rayonnement infrarouge 11 émis étant absorbé par les billes de bois 3; iv) entraîner les billes de bois 3 le long d'un plan horizontal, comme par exemple, le long d'un convoyeur 13; v) entraîner les billes de bois 3 dans une direction transversale aux axes longitudinaux 5 des billes de bois 3, notamment pour des raisons d'efficacité d'espace d'agencement des composantes du système 1 correspondant; vi) évaluer les caractéristiques des billes de bois 3 (ex. la température, dimension, etc.) avant de les soumettre au rayonnement infrarouge 11; ou vii) toute autre étape convenable et désirée, tel qu'évident pour une personne versée dans l'art.

De façon semblable, l'étape b) susmentionnée peut également comprendre plusieurs sous-étapes, comme par exemple, tel que mieux expliqué ci-dessous: i) soumettre les billes de bois 3 à un rayonnement infrarouge 11 positionné au-dessus du plan horizontal; ii) soumettre les billes de bois 3 à un rayonnement infrarouge 11 ayant une longueur d'onde située entre environ 0,7 et 10 microns; iii) soumettre les billes de bois 3 à un rayonnement infrarouge 11 ayant une densité de puissance déterminée en fonction des caractéristiques des billes de bois 3 et de limitations relatives à l'inflammabilité; iv) soumettre les billes de bois 3 à un rayonnement infrarouge 11 pendant une période déterminée en fonction des caractéristiques des billes de bois 3 (ex. leur température initiale, etc.); v) réfléchir une portion du rayonnement infrarouge 11 non-absorbé par les billes de bois 3 à nouveau vers des billes de bois 3 (soit les mêmes billes de bois 3 ou d'autres billes de bois 3 devant être soumises à un rayonnement infrarouge 11); ou vi) toute autre étape convenable et désirée, tel qu'évident pour une personne versée dans l'art.

De plus, les étapes a) et b) peuvent être intimement liées selon les applications pour lesquelles la présente méthode est destinée, tel qu'également évident pour une personne versée dans l'art. Par exemple, l'étape a) pourrait comprendre la sous-étape de trier les billes de bois 3 selon leur diamètre, les billes de bois 3 dont le diamètre tombe à l'intérieur d'une première plage de diamètres étant entraînées le long d'un premier parcours déterminé, et les billes de bois 3 dont le diamètre tombe à l'intérieur d'une seconde plage de diamètres étant entraînées le long d'un second parcours déterminée. Par conséquent, l'étape b) pourrait comprendre en outre l'étape de soumettre les billes de bois 3 triées à un rayonnement infrarouge 11 le long de chacun desdits parcours, c'est-à-dire, il pourrait y avoir un premier système de chauffage par rayonnement infrarouge 11 pour chauffer les billes de bois 3 de la première plage de diamètres et un autre système de chauffage infrarouge 11 par rayonnement infrarouge 11 séparé (ou un réacheminement vers le premier système de chauffage après avoir traité les billes de bois 3 de la première plage de diamètres) pour chauffer les billes de bois 3 de la seconde plage de diamètres.

Tel que précédemment expliqué, la présente invention concerne également un système 1 pour chauffer des billes de bois 3 gelées en vue de faciliter leur écorçage. Le système 1 comprend un convoyeur 13 pour entraîner les billes de bois gelées le long d'un parcours déterminé et une surface 15 de rayonnement infrarouge 11 positionnée par rapport au convoyeur 13 pour soumettre les billes de bois 3 à un rayonnement infrarouge 11 le long du parcours et chauffer lesdites billes de bois 3 par rayonnement infrarouge 11.

Puisque le système 1 selon la présente invention est destiné à mettre en oeuvre la méthode susmentionnée, il comprend de préférence plusieurs moyens, appareils et/ou dispositifs pour effectuer chacune des étapes et sous-étapes ci-dessus décrites.

Par exemple, et de préférence, le système 1 selon la présente invention comprend: des moyens pour faire pivoter les billes de bois 3 autour de leurs axes longitudinaux 5 respectifs le long d'au moins une portion du parcours afin de permettre à la surface périphérique 7 de chaque bille de bois 3 d'être soumise au rayonnement infrarouge 11 (ces moyens comprenant de préférence des chaînes à dents ou des chaînes à crémaillères 19 coopérant avec le convoyeur 13, ou tout autre dispositif convenable); des moyens pour placer les billes de bois 3 parallèlement les unes aux autres; des moyens pour maintenir une certaine distance entre les billes de bois 3 adjacentes; des moyens pour accoler les billes de bois 3 les unes aux autres; un convoyeur 13 apte à entraîner les billes de bois 3 le long d'un plan horizontal; une surface 15 de rayonnement infrarouge 11 positionnée au-dessus du plan horizontal; des moyens pour entraîner les billes de bois 3 dans une direction transversale aux axes longitudinaux 5 des billes de bois 3; des moyens pour trier les billes de bois 3 selon leur diamètre, les billes de bois 3 dont le diamètre tombe à l'intérieur d'une première plage de diamètres étant entraînées le long d'un premier parcours déterminé, et les billes de bois 3 dont le diamètre tombe à l'intérieur d'une seconde plage de diamètres étant entraînées le long d'un second parcours déterminé; une surface de rayonnement infrarouge pour chaque parcours; au moins une chaîne de butées 23 coopérant avec le convoyeur 13 pour entraîner les billes de bois 3; un dispositif d'évaluation pour évaluer les caractéristiques des billes de bois 3 avant de les soumettre au rayonnement infrarouge 11; des moyens pour contrôler, en fonction des caractéristiques (ex. la température initiale, etc.) des billes de bois 3, la période durant laquelle les billes de bois 3 doivent être soumises au rayonnement infrarouge 11; au moins un réflecteur 21 pour réfléchir une portion du rayonnement infrarouge 11 non-absorbé par les billes de bois 3 vers des billes de bois 3 (soit les mêmes billes de bois 3 ou d'autres billes de bois 3 devant être chauffées), le réflecteur 21 étant préférablement positionné au-dessous du convoyeur 13 si la surface 15 de rayonnement infrarouge 11 est positionnée au dessus de celui-ci; etc.

De plus, le rayonnement infrarouge 11 a préférablement une longueur d'onde située entre environ 0,7 et 10 microns et une densité de puissance déterminée en fonction des caractéristiques des billes de bois 3 et de limitations relatives à l'inflammabilité. De préférence également, la surface de rayonnement infrarouge 11 peut prendre la forme d'émetteurs 25 électriques, de radiants à gaz, de radiants à gaz de type catalytique, ou de tout autre émetteur 25 adéquat pour émettre un rayonnement infrarouge 11 ou tout autre rayonnement thermique adéquat destiné à chauffer les billes de bois 3 selon la présente invention et présentant les caractéristiques préférentielles mentionnées dans la présente description.

Différents autres aspects, caractéristiques et avantages de la présente invention deviendront plus apparents à la lecture de la description qui suit du fonctionnement général et principes de base, des travaux expérimentaux réalisés, des résultats d'essais, d'une description d'une installation typique et des améliorations et avantages réalisables dans le cadre de la présente invention.

### Fonctionnement général et principes de base

La solution qui est ici proposée et qui constitue l'objet de l'invention implique la technologie infrarouge. Cette technologie préférentielle a été choisie pour sa simplicité et sa capacité de chauffer efficacement à un coût raisonnable. À la base de la technologie, un simple élément chauffant est porté à haute température, ce qui lui permet d'émettre du rayonnement dit "infrarouge", non visible à l'oeil nu et de nature thermique, chauffant les objets qu'il "éclaire". Les équipements infrarouge utilisés en milieu industriel émettent, en pratique, un rayonnement couvrant la gamme de longueurs d'onde situées entre environ 0,7 et 10 microns. On distingue souvent entre l'infrarouge de type "court", l'infrarouge "moyen" et l'infrarouge "long". L'infrarouge court implique une température d'émission supérieure à environ 2000 °C et son étendue d'émission spectrale couvre principalement la gamme allant d'environ 0,7 à 3,0 microns. L'infrarouge moyen implique une température d'émission entre environ 700 et 1300 °C et couvre une gamme allant d'environ 1 à 7 microns. L'infrarouge de type long implique une température d'émission d'environ 400 à 600 °C et couvre principalement la gamme de longueurs d'onde allant d'environ 2 à 10 microns.

Tout comme la technique de trempage à l'eau chaude, l'infrarouge chauffe strictement en surface et n'a pas ou très peu la capacité de chauffer en profondeur. Même l'infrarouge de type court, qui a la capacité de pénétrer certains matériaux, ne pénètre que très marginalement la surface externe de l'écorce. Par contre, la zone à chauffer, soit l'écorce, est directement sous la surface externe de la bille. En fait, il faut chauffer l'écorce dite "humide" située sous l'écorce dite "sèche" jusqu'à l'interface bois-écorce où se trouve le cambium. Cette zone est donc chauffée par conduction thermique depuis la surface exposée à l'infrarouge vers l'intérieur de la bille. Par contre, toute la périphérie des billes 3 doit être exposée au rayonnement infrarouge 11, ce qui est réalisable en faisant rouler la bille 3 sur elle-même au-dessous d'un plan d'émetteurs 25.

En d'autres mots, le chauffage par rayonnement infrarouge 11 ne consiste pas à effectuer un dégel complet de la bille 3 mais plutôt à en préchauffer la surface 15. Dans les faits, l'écorce externe, soit la partie visible, ne contient pratiquement pas d'eau. Par contre, la couche sous-jacente, soit l'écorce interne située entre l'écorce externe et le bois, contient une quantité d'eau importante. Lorsque fortement gelée, cette eau augmente la force d'adhésion entre le bois et l'écorce. Il faut donc réchauffer cette partie si l'on désire un bon fonctionnement de l'écorceuse, qui maximise le rendement en sciage et améliore la qualité des copeaux (en réduisant la quantité d'écorce dans les copeaux).

Idéalement, un système de préchauffage par infrarouge devrait comporter un système de convoyage où toutes les billes 3 seraient accolées les unes aux autres, afin de minimiser les pertes de rayonnement entre les billes 3. En réalité, le déplacement par rotation des billes implique un mouvement tangentiel inverse entre deux billes adjacentes, tel que mieux illustré à la Figure 1.

Naturellement, il est physiquement très difficile de réaliser un déplacement latéral sans prévoir un certain espacement entre les billes 3. De plus, les billes 3 n'ont pas toutes le même diamètre et le fait de les tenir côte à côte impliquerait de cacher les billes petites entre deux billes de fort diamètre.

Le convoyeur 13 envisagé implique des chaînes à butées 23 pour pousser chaque bille 3 et des chaînes à dents ou des chaînes à crémaillères fixes ou mobiles 19 pour assurer leur rotation. La distance entre chaque butée est uniforme le long du convoyeur 13 et est supérieure au diamètre maximal des billes 3 entrant sous un plan d'émetteurs 25 infrarouge, tel que mieux illustré à la Figure 2.

L'utilisation de l'infrarouge permet de s'affranchir complètement de l'utilisation d'eau et des problèmes environnementaux associés. Par contre, la mise en oeuvre de ce type de système 1 requiert de respecter certaines limites de densité de puissance, de choisir un type particulier d'émetteurs 25 infrarouge, et d'utiliser un convoyeur 13 permettant d'exposer toute la périphérie des billes 3. Un projet de recherche a donc été initié afin de répondre à certaines interrogations techniques et pour faire la démonstration du principe.

### Travaux expérimentaux réalisés

Dans un premier temps, il a été démontré qu'il n'est pas nécessaire de décongeler complètement les billes 3. Le fait d'obtenir, à l'interface entre le bois et l'écorce, une température de quelques degrés sous le point de congélation réduit de manière substantielle l'effort de cisaillement à l'écorceuse. Cette démonstration a été faite à partir d'échantillons de billes 3 de différentes espèces à diverses températures sous le point de congélation et à l'aide d'un appareil mesurant l'effort de cisaillement à fournir pour détacher l'écorce d'échantillons de billes 3.

Dans un deuxième temps, tel que mieux illustré aux Figures 3 à 5, un pilote comportant un convoyeur 13 sous des émetteurs 25 infrarouge a été construit pour caractériser le comportement thermique des billes 3 sous diverses densités de puissance de rayonnement infrarouge et périodes d'exposition, sur des billes 3 de différents diamètres et épaisseurs d'écorce et selon diverses températures initiales. Les figures 3 à 5 montrent le pilote avec ses principales composantes.

Ce pilote a servi à établir des paramètres d'opération, tels la puissance et le temps d'exposition des billes 3 au rayonnement infrarouge. Tel qu'illustré sur la figure 3 (et de façon semblable, à la Figure 2), cet équipement se caractérisait par des émetteurs 25 infrarouges placés au-dessus d'un convoyeur 13 permettant le déplacement et la rotation des billes 3; la surface externe 7 de chacune des billes 3 est ainsi complètement exposée au rayonnement infrarouge 11. Des thermocouples ont été installés à différentes profondeurs à l'intérieur de la bille 3 afin de mesurer la hausse de température. Des billes d'épinette noire gelées à des températures d'environ -15 °C. à -30°C, et de différents diamètres, ont été exposées à plusieurs niveaux de densité de puissance et à plusieurs temps d'exposition. Ces essais ont permis de connaître les paramètres d'opération optimaux.

Plus précisément, ces essais ont permis de mesurer la température en profondeur de la bille 3 par thermocouple et en surface par pyrométrie. La bille 3 comportant des thermocouples était placée sur le convoyeur 13 avec deux billes 3 voisines de part et d'autre. Dans un premier temps, les chaînes à butées 23 déplaçaient les trois billes 3 sous la zone d'exposition aux infrarouges. Une fois les billes 3 sous les émetteurs 25, les chaînes à dents faisaient rouler les billes 3 sur elles-mêmes pendant un temps prédéterminé allant d'environ 1 à 8 minutes. Dans un troisième temps, les billes 3 étaient retirées de la zone de chauffage et le mouvement de rotation se continuait sans exposition à l'infrarouge pendant plusieurs minutes, le total du temps d'exposition et de non-exposition correspondant à un laps de temps typique entre l'entrée d'une bille 3 dans une scierie et la station d'écorçage.

Un autre type d'essai a aussi consisté à placer des morceaux de bois tels qu'écorces, sciures et copeaux sur une plaque métallique sous différents niveaux de densité de puissance de rayonnement pour observer la tendance à l'inflammabilité.

### Résultats d'essais

### Les essais de cisaillement

Les résultats des essais de cisaillement en fonction de la température ont montré que l'effort de cisaillement diminue fortement avec une augmentation de la température. Cette diminution est particulièrement forte au-dessous du point de congélation, et moins marquée près et au-dessus du point de congélation. Comme la dépense énergétique serait très grande si on demandait au système de chauffage infrarouge de faire passer toute l'eau de l'écorce de l'état solide à l'état liquide, il est donc apparu évident qu'il est avantageux de limiter l'élévation de température jusqu'à quelques degrés sous le point de congélation. Les efforts de cisaillement ne sont alors pas beaucoup plus grands qu'au-dessus du point de congélation (le point de congélation de l'eau dans le bois est inférieur d'environ 2 ou 3 degrés à la température normale de l'eau pure, à cause de la présence de minéraux dans l'eau).

### Les essais de chauffage de billes sur le pilote infrarouge

Les résultats de chauffage par infrarouge sur le pilote ont confirmé le bien-fondé de la technologie infrarouge pour préchauffer la bille 3 et obtenir une température adéquate à l'interface entre l'écorce et le bois (i.e. au cambium). Le rayonnement infrarouge 11 est strictement absorbé en surface de l'écorce: la chaleur est transmise plus profondément, par conduction thermique à travers l'écorce. Pendant la période d'exposition à l'infrarouge, la température en surface monte rapidement et le gradient de température dans l'épaisseur de l'écorce est élevé. Pendant la période de "non-exposition" subséquente, ce gradient diminue fortement. À la fin de cette période, le gradient de température dans l'épaisseur de l'écorce est plus faible: l'énergie contenue dans la couche de surface (essentiellement "l'écorce sèche") a été transférée en grande partie aux couches inférieures plus froides ("écorce humide" et aubier).

Les essais ont démontré qu'il est effectivement possible, même avec des billes 3 très froides (environ -30 °C), d'obtenir, après quelques minutes d'exposition à l'infrarouge et une période de "non-exposition", une température (environ -6 °C) à l'interface entre le bois et l'écorce à laquelle l'écorçage est facilité de manière satisfaisante. Lorsque cette température est atteinte à l'interface bois-écorce, toute l'écorce se retrouve alors à une température supérieure à la température de l'interface bois-écorce. La surface externe de l'écorce est alors à une température quasi-stable entre environ 5 et 10 °C. Donc, une certaine partie de l'eau contenue dans l'écorce n'est plus gelée.

Il est ressorti des essais que plus la température initiale de la bille 3 est basse, plus l'exposition à l'infrarouge est efficace. Tant et si bien que la dépense énergétique nécessaire pour une montée jusqu'à la température d'écorçage est sensiblement la même, que la bille soit à une température initiale d'environ -20 °C ou de -30 °C. Une explication pour ceci est que l'eau contenue dans l'écorce passe à l'état liquide plus tardivement lorsque la bille 3 a une température de départ d'environ -30 °C. Or, la glace possède une conductivité thermique plus grande que l'eau (d'un facteur quatre) et ceci permet à la chaleur absorbée en surface de mieux se propager à l'intérieur de la bille. Aussi, le passage de l'état solide à l'état liquide de l'eau contenue dans l'écorce requiert une quantité appréciable d'énergie, qui n'est alors plus disponible pour pénétrer plus profondément.

Par ailleurs, les essais réalisés tendent à indiquer que l'énergie requise pour effectuer une montée en température jusqu'au niveau désiré de température est sensiblement proportionnelle au diamètre de la bille 3. Dans le cas où l'espace entre deux billes 3 successives sur le convoyeur 13 est toujours le même, ceci implique que le diamètre des plus grosses billes 3 détermine la consommation énergétique pour toutes les billes. Ce qui revient à dire que les plus petites billes 3 recevront plus d'énergie que nécessaire. Un critère à considérer dans cette situation est la facture énergétique. Toutefois, un convoyeur 13 ajustant la distance entre les billes 3 est envisageable. Les petites billes 3 recevraient alors moins d'énergie et la facture énergétique globale serait minimisée.

Les essais ont montré que pour des émetteurs 23 infrarouge électriques, la dépense énergétique pour élever la température à l'interface bois/écorce d'une bille typique d'environ 3,8 mètres de longueur depuis une température très basse (environ - 20 °C à -30 °C) jusqu'à environ -6 °C est estimée à environ 3 kWh par mètre de diamètre. Pour une bille d'environ 20 cm de diamètre, ceci signifie une dépense énergétique d'environ 0,6 kWh. Si on fait l'hypothèse de l'utilisation d'un convoyeur 13 à espacement fixe entre les billes 3, et que les plus grosses billes 3 ont environ 20 cm de diamètre, cela signifie que la dépense énergétique est d'environ 0,6 kWh par bille, quel que soit le diamètre. À un coût d'environ 10 à 15 ¢ du kilowattheure électrique (coût marginal de l'électricité au Québec, tenant compte d'une forte pénalité sur l'appel de puissance), ceci correspond à un coût inférieur à environ 10 ¢ par bille.

Tous les essais sur le pilote infrarouge ont porté sur l'épinette noire exclusivement. Parmi tous les résultats d'essai, les cas les plus à l'écart de la tendance générale des points expérimentaux étaient ceux associables à une écorce présentant des morceaux partiellement détachés et parfois superposés. Or, la présence d'interstice d'air entre deux écailles d'écorce ou entre l'écorce et le bois constitue une barrière au transfert de la chaleur vers l'intérieur de la bille, ce qui explique la plus grande consommation d'énergie. L'épinette noire, qui présente souvent cette morphologie d'écorce, constitue donc un cas défavorable par rapport aux autres essences du nord comme le sapin baumier. La technologie infrarouge est donc vraisemblablement applicable à l'ensemble des essences constituant la matière première des scieries nordiques.

### Les essais d'inflammabilité

L'utilisation de l'infrarouge soulève la question de l'inflammabilité. En effet, les émetteurs 25 infrarouges chauffent tout ce qui leur fait face avec une intensité relativement élevée. Toutefois, les densités de puissance de rayonnement impliquées dans le cas du préchauffage de billes 3 ne peuvent provoquer l'inflammation des billes 3 de façon directe. Les conditions (niveau de densité de puissance de rayonnement, température de l'air avoisinant, surface exposée par rapport au volume, temps d'exposition, etc.) ne sont tout simplement pas susceptibles d'initier et de maintenir une combustion d'une bille pleine. Par contre, des particules de bois, comme des sciures et des morceaux d'écorce, qui se retrouvent exposées longtemps à l'infrarouge peuvent entrer en combustion, et ces paramètres peuvent être facilement et convenablement contrôlés, tel qu'évident pour une personne versée dans l'art.

Sur le pilote infrarouge, la zone centrale des convoyeurs 13 comporte des plaques métalliques (réflecteurs 21) réfléchissant partiellement le rayonnement qui serait autrement perdu vers le bas. La partie réfléchie est dirigée en partie vers les billes 3, en partie redirigée vers la surface des émetteurs 25 infrarouges, ce qui améliore l'efficacité énergétique. Ces plaques sont placées entre les chaînes de déplacement des billes et font directement face aux émetteurs 25 qui les surplombent: elles sont donc soumises au rayonnement et, sans la présence de billes 3, leur température peut s'élever. Les particules de bois se retrouvant sur ces plaques sont donc chauffées, d'une part par contact direct avec les plaques métalliques, et d'autre part par rayonnement provenant des émetteurs 25 infrarouges.

C'est dans ces conditions qu'ont été réalisés les essais d'inflammabilité.

Les tests d'inflammabilité ont montré que la densité de puissance à l'émetteur infrarouge doit être inférieure à un certain niveau donné pour éviter l'inflammation des diverses particules de bois se retrouvant au niveau du convoyeur, tel qu'évident pour une personne versée dans l'art.

Par contre, une inflammation de ces particules ne pourrait vraisemblablement pas provoquer l'inflammation de billes complètes. De plus, si l'inflammabilité constitue un obstacle, des systèmes de prévention d'incendie comme des dispositifs de jet d'eau ou de vapeur, et/ou un système de balayage/évacuation des particules, pourraient être également prévus selon la présente invention, tel qu'également évident pour une personne versée dans l'art.

### Description d'une installation typique

Dans la plupart des scieries, les billes 3 sont coupées et triées selon leur longueur, puis transportées les unes parallèlement aux autres sur un convoyeur 13 qui les achemine vers d'autres systèmes de triage. Les billes 3 de plus fort et plus faible diamètres sont alors acheminées vers les écorceuses. Entre le moment d'entrée de la bille dans la scierie et l'écorçage s'écoulent donc plusieurs minutes. Souvent, un convoyeur 13 d'une largeur équivalente à la longueur des billes 3 et d'une longueur appréciable (plus d'une vingtaine de mètres) est déjà présent.

Une installation infrarouge consisterait simplement à couvrir le convoyeur 13 d'émetteurs 25 infrarouges sur la pleine largeur et sur une longueur compatible avec le temps d'exposition à l'infrarouge requis. Ces émetteurs 25 peuvent être de différents types. Les émetteurs 25 envisagés jusqu'ici sont de type "panneaux infrarouges". Ces panneaux ont en général une épaisseur d'une dizaine de centimètres. Une certaine distance entre le niveau du plan du convoyeur 13 et la surface 15 émettrice doit être respectée, et des barres transversales pourront assurer la protection de la surface 15 des émetteurs 25 contre le soulèvement d'une bille 3. Toutefois, la hauteur occupée par les panneaux infrarouges et par ces barres serait relativement faible: l'espace vertical disponible entre le plan du convoyeur 13 et le plafond du bâtiment d'entrée des billes 3 dans la scierie est amplement suffisant. L'implantation d'un système de chauffage infrarouge dans une scierie conventionnelle ne pose donc pas de problème insurmontable: seule la longueur nécessaire à un temps de chauffage adéquat est susceptible de nécessiter des réaménagements dans la scierie.

L'utilisation d'émetteurs 25 infrarouges alimentés à l'électricité va de soi dans les régions nordiques où cette forme d'énergie est disponible. Toutefois, l'utilisation de radiants à gaz, particulièrement de type à combustion catalytique, est tout aussi envisageable.

La plus grosse considération se situe au niveau du convoyeur 13. Habituellement, les convoyeurs 13 utilisés n'imposent pas un mouvement de rotation continu aux billes. Or, dans un éventuel système à l'infrarouge, un mouvement de rotation est préférable afin d'exposer toute la périphérie de la bille 3 au rayonnement provenant du plan des émetteurs 25 surplombant les billes 3. Et il est avantageux de réaliser la rotation tout en déplaçant latéralement les billes 3.

Le pilote utilisé pour les essais expérimentaux comportait deux chaînes à butées et deux chaînes à dents, les premières pour déplacer les billes 3 latéralement et les dernières pour faire tourner les billes 3 sur elles-mêmes sans déplacement latéral.

Dans une installation réelle, les chaînes à dents pourraient être remplacées par des crémaillères fixes, et la rotation serait assurée par le déplacement latéral des billes 3 sur les dents des crémaillères 19. Le type de convoyeur 13 peut toutefois être différent. L'important est de s'assurer que les billes 3 tournent sur elles-mêmes et que chacune ne soit pas gênée dans son mouvement par la présence des billes 3 voisines. Idéalement, la distance entre chaque bille 3 pourrait être ajustée dynamiquement afin de minimiser l'espace entre deux billes 3 voisines, donc minimiser les pertes de rayonnement passant entre deux billes 3 côte à côte. Car même s'il y a présence d'une plaque réfléchissante sous les billes 3, celle-ci peut absorber une partie du rayonnement infrarouge 11 provenant des émetteurs 25 et ceci implique certaines pertes énergétiques.

Pour minimiser l'énergie dépensée, il serait avantageux, dans le cas où la distance entre deux billes 3 n'est pas ajustable, de discriminer les billes 3 selon le diamètre. On peut imaginer un système de chauffage infrarouge pour les billes 3 de plus petit diamètre et un autre pour les billes 3 d'un plus grand diamètre.

### Le contrôle de la puissance

Comme mentionné précédemment, l'énergie dépensée pour les billes 3 entrant dans la scierie à environ -20 °C ou à -30 °C est sensiblement la même. Mais l'énergie requise est naturellement moindre pour des billes 3 entrant à environ -10 °C, car la température à obtenir au cambium est autour d'environ -6 °C. Dans ce cas, il serait avantageux de réduire la puissance délivrée aux émetteurs 25 infrarouges, soit en abaissant la puissance de l'ensemble des émetteurs 25 par des systèmes électroniques de contrôle, soit (préférablement) en mettant hors circuit un certain nombre d'émetteurs 25 infrarouges. Dans les deux cas, le paramètre de contrôle pourrait être la température des billes 3 à l'entrée, lue par pyrométrie ou contact direct avec une sonde de température, comme un thermocouple par exemple.

### Améliorations et avantages réalisables

L'application de l'infrarouge au préchauffage de billes avant écorçage permet d'obtenir en quelques minutes une température cible à l'intèrface bois-écorce qui facilite l'écorçage. L'invention procure donc tous les avantages de la technique à l'eau chaude relativement à la perte de fibres de bois, à l'usure et à l'endommagement des outils de coupe des écorceuses et à la réduction de la présence d'écorce dans les copeaux.

Par rapport à la technique classique des bassins de trempage ou des jets d'eau chaude, elle élimine les problèmes de vidange et de traitement de l'eau usée. Elle élimine aussi l'espace occupé et les frais d'entretien des bassins de trempage et de décantation, ainsi que la plate-forme d'égouttement (les résidus du bassin de trempage doivent être déposés sur une plate-forme adjacente au bassin de trempage pour que l'excédent d'eau revienne dans le bassin). L'utilisation d'un système infrarouge au-dessus d'un convoyeur permet d'utiliser un procédé au défilé, dans un espace déjà actuellement occupé par le convoyeur assurant le déplacement latéral des billes 3 dans les scieries.

Sur le plan énergétique, la technologie infrarouge est probablement plus efficace que le chauffage à l'eau, les bassins d'eau chaude pour le trempage des billes étant souvent à l'air libre. La surface de l'eau chaude exposée à l'ambiant implique d'importants transferts de chaleur par convection et rayonnement et d'importantes pertes par évaporation.

Par ailleurs, l'écorce détachée de la bille 3 contient moins d'eau que dans le cas de l'utilisation des bassins d'eau chaude, ce qui augmente le pouvoir calorifique de l'écorce. Dans l'éventualité d'une valorisation des écorces par combustion, ceci constitue un atout sur le plan énergétique et affranchit des problèmes typiques associés à la combustion d'écorce chargée d'eau.

En d'autres mots, comme il peut maintenant être mieux apprécié, la présente invention permet de résoudre plusieurs problèmes et inconvénients de l'art antérieur, et offre également plusieurs avantages par rapport aux méthodes et systèmes conventionnels.

Par exemple, concernant le critère de productivité, la présente invention permet: une diminution de l'arrachement de bois d'environ 30%; une augmentation du volume de sciage; une diminution de l'usure et de l'endommagement des outils de coupe, et une uniformisation du procédé de fabrication des pâtes et papiers (étant donné la moindre variabilité saisonnière du contenu en écorce des copeaux).

Concernant le critère de qualité/valeur du produit, la présente invention permet: une amélioration de la qualité des copeaux (moins d'écorce et de particules fines) et une amélioration de la qualité du papier (moins d'inconvénients liés à la présence de particules d'écorce: saletés, sclérite, défauts d'impression chez l'imprimeur).

Concernant le critère d'efficacité énergétique, la présente invention permet: a) coût: en moyenne, pour une scierie nordique du Québec et sur une saison hivernale, environ 0,06 $/bille en électricité, soit environ 1 $ par mètre cube de volume de bois et b) retour sur investissement: environ 2 à 3 années si l'on ne tient compte que des coûts d'investissement, des coûts énergétiques et des gains de volume de fibres et de bois; moins d'un an en tenant compte de l'augmentation de la valeur des copeaux ou de la réduction des coûts en produits chimiques à la papetière.

Concernant le critère environnemental, la présente invention permet: une réduction de la quantité de résidus d'écorçage (moins de bois dans l'écorce); une élimination de l'usage de l'eau dans les bassins de trempage et des déversements d'eau souillée; une amélioration de l'efficacité énergétique dans les procédés brûlant l'écorce et réduction des émissions polluantes; et une réduction de l'usage de produits chimiques dans les usines de pâtes et papiers pour extraire les particules d'écorce de la pâte.

Bien que la présente invention ait été précédemment expliquée par le biais de réalisations préférentielles de celle-ci, il doit être précisé que toute modification à ces réalisations préférentielles, à l'intérieur du cadre des revendications jointes, n'est pas considérée changer ni altérer la nature et la portée de la présente invention.

## Revendications

1. Une méthode pour chauffer des billes de bois (3) gelées en vue de faciliter, leur écorçage, chaque bille de bois (3) ayant un axe longitudinal (5), une surface périphérique (7) et un diamètre donné, la méthode comprenant les étapes suivantes:
a) entraîner les billes de bois (3) gelées le long d'un parcours déterminé; et
b) soumettre les billes de bois (3) à un rayonnement infrarouge (11) le long du parcours pour chauffer lesdites billes de bois (3) par rayonnement infrarouge (11).

2. Méthode selon la revendication 1, **caractérisée en ce que** l'étape a) comprend en outre l'étape de faire pivoter les billes de bois (3) autour de leurs axes longitudinaux (5) respectifs le long d'au moins une portion du parcours afin de permettre à la surface périphérique (7) de chaque bille de bois (3) d'être soumise au rayonnement infrarouge (11).

3. Méthode selon la revendication 1 ou 2, **caractérisée en ce que** l'étape a) comprend en outre l'étape de placer les billes de bois (3) parallèlement les unes aux autres.

4. Méthode selon l'une quelconque des revendications 1 à 3, **caractérisée en ce que** l'étape a) comprend en outre l'étape de maintenir une certaine distance entre des billes de bois (3) adjacentes.

5. Méthode selon l'une quelconque des revendications 1 à 3, **caractérisée en ce que** l'étape a) comprend en outre l'étape d'accoler des billes de bois (3) adjacentes les unes aux autres.

6. Méthode selon l'une quelconque des revendications 1 à 5, **caractérisée en ce que** l'étape a) comprend l'étape d'entraîner les billes de bois (3) le long d'un plan horizontal.

7. Méthode selon la revendication 6, **caractérisée en ce que** l'étape b) comprend en outre l'étape de soumettre les billes de bois (3) à un rayonnement infrarouge (11) positionné au-dessus du plan horizontal.

8. Méthode selon l'une quelconque des revendications 1 à 7, **caractérisée en ce que** l'étape a) comprend en outre l'étape d'entraîner les billes de bois (3) dans une direction transversale aux axes longitudinaux (5) des billes de bois (3).

9. Méthode selon l'une quelconque des revendications 1 à 8, **caractérisée en ce que** l'étape a) comprend en outre l'étape de trier les billes de bois (3) selon leur diamètre, les billes de bois (3) dont le diamètre tombe à l'intérieur d'une première plage de diamètres étant entraînées le long d'un premier parcours déterminé, et les billes de bois (3) dont le diamètre tombe à l'intérieur d'une seconde plage de diamètres étant entraînées le long d'un second parcours déterminé, et **caractérisée en ce que** l'étape b) comprend en outre l'étape de soumettre les billes de bois (3) triées à un rayonnement infrarouge (11) le long de chacun desdits parcours.

10. Méthode selon l'une quelconque des revendications 1 à 9, **caractérisée en ce que** l'étape b) comprend en outre l'étape de soumettre les billes de bois (3) à un rayonnement infrarouge (11) ayant une longueur d'onde située entre environ 0,7 et 10 microns.

11. Méthode selon l'une quelconque des revendications 1 à 10, **caractérisée en ce que** l'étape b) comprend en outre l'étape de soumettre les billes de bois (3) à un rayonnement infrarouge (11) ayant une densité de puissance déterminée en fonction des caractéristiques des billes de bois (3).

12. Méthode selon l'une quelconque des revendications 1 à 11, **caractérisée en ce que** l'étape b) comprend en outre l'étape de soumettre les billes de bois (3) à un rayonnement infrarouge (11) pendant une période déterminée en fonction des caractéristiques des billes de bois (3).

13. Méthode selon l'une quelconque des revendications 1 à 12, **caractérisée en ce que** l'étape b) comprend en outre l'étape de réfléchir une portion du rayonnement infrarouge (11) non-absorbé par les billes de bois (3) à nouveau vers des billes de bois

14. Méthode selon l'une quelconque des revendications 1 à 13, **caractérisée en ce que** l'étape a) en outre comprend l'étape d'évaluer les caractéristiques des billes de bois (3) avant de les soumettre au rayonnement infrarouge (11).

15. Un système (1) pour chauffer des billes de bois (3) gelées en vue de faciliter leur écorçage, chaque bille de bois (3) ayant un axe longitudinal (5), une surface périphérique (7) et un diamètre donné, le système (1) comprenant:
a) un convoyeur (13) pour entraîner les billes de bois (3) gelées le long d'un parcours déterminé; et
b) une surface (15) de rayonnement infrarouge (11) positionnée par rapport au convoyeur (13) pour soumettre les billes de bois (3) à un rayonnement infrarouge (11) le long du parcours et chauffer lesdites billes de bois (3) par rayonnement infrarouge (11).

16. Système (1) selon la revendication 15, **caractérisé en ce qu'**il comprend des moyens pour faire pivoter les billes de bois (3) autour de leurs axes longitudinaux (5) respectifs le long d'au moins une portion du parcours afin de permettre à la surface périphérique (7) de chaque bille de bois (3) d'être soumise au rayonnement infrarouge (11).

17. Système (1) selon la revendication 16, **caractérisé en ce que** les moyens pour faire pivoter les billes de bois (3) comprennent au moins une chaîne à dents coopérant avec le convoyeur (13).

18. Système (1) selon la revendication 16, **caractérisé en ce que** les moyens pour faire pivoter les billes de bois (3) comprennent au moins une chaîne à crémaillères (19) coopérant avec le convoyeur (13).

19. Système (1) selon l'une quelconque des revendications 15 à 18, **caractérisé en ce qu'**il comprend des moyens pour placer les billes de bois (3) parallèlement les unes aux autres.

20. Système (1) selon l'une quelconque des revendications 15 à 19, **caractérisé en ce qu'**il comprend des moyens pour maintenir une certaine distance entre des billes de bois (3) adjacentes.

21. Système (1) selon l'une quelconque des revendications 15 à 20, **caractérisé en ce qu'**il comprend des moyens pour accoler les billes de bois (3) les unes aux autres.

22. Système (1) selon l'une quelconque des revendications 15 à 21, **caractérisé en ce que** le convoyeur (13) est apte à entraîner les billes de bois (3) le long d'un plan horizontal.

23. Système (1) selon la revendication 22, **caractérisé en ce que** la surface (15) de rayonnement infrarouge (11) est positionnée au-dessus du plan horizontal.

24. Système (1) selon l'une quelconque des revendications 15 à 23, **caractérisé en ce qu'**il comprend des moyens pour entraîner les billes de bois (3) dans une direction transversale aux axes longitudinaux (5) des billes de bois.

25. Système (1) selon l'une quelconque des revendications 15 à 24, **caractérisé en ce qu'**il comprend des moyens pour trier les billes de bois (3) selon leur diamètre, les billes de bois (3) dont le diamètre tombe à l'intérieur d'une première plage de diamètres étant entraînées le long d'un premier parcours déterminé, et les billes de bois (3) dont le diamètre tombe à l'intérieur d'une seconde plage de diamètres étant entraînées le long d'un second parcours déterminé, le système (1) étant également **caractérisé en ce qu'**il comprend une surface (15) de chauffage par rayonnement infrarouge (11) pour chacun desdits parcours.

26. Système (1) selon l'une quelconque des revendications 15 à 25, **caractérisé en ce que** le rayonnement infrarouge (11) a une longueur d'onde située entre environ 0,7 et 10 microns.

27. Système (1) selon l'une quelconque des revendications 15 à 26, **caractérisé en ce que** le rayonnement infrarouge (11) a une densité de puissance déterminée en fonction des caractéristiques des billes de bois (3).

28. Système (1) selon l'une quelconque des revendications 15 à 27, **caractérisé en ce qu'**il comprend des moyens pour contrôler, en fonction des caractéristiques des billes de bois (3), la période durant laquelle les billes de bois (3) doivent être soumises au rayonnement infrarouge (11).

29. Système (1) selon l'une quelconque des revendications 15 à 28, **caractérisé en ce qu'**il comprend au moins un réflecteur (21) pour réfléchir une portion du rayonnement infrarouge (11) non-absorbé par les billes de bois (3) vers des billes de bois.

30. Système (1) selon l'une quelconque des revendications 15 à 29, **caractérisé en ce que** ledit au moins réflecteur (21) est positionné au-dessous du convoyeur (13).

31. Système (1) selon l'une quelconque des revendications 15 à 30, **caractérisé en ce qu'**il comprend un dispositif d'évaluation pour évaluer les caractéristiques des billes de bois (3) avant de les soumettre au rayonnement infrarouge (11).

32. Système (1) selon l'une quelconque des revendications 15 à 31, **caractérisé en ce qu'**il comprend au moins une chaîne de butées (23) coopérant avec le convoyeur (13) pour entraîner les billes de bois (3).

33. Système (1) selon l'une quelconque des revendications 15 à 32, **caractérisé en ce que** la surface (15) de rayonnement infrarouge (11) comprend des émetteurs (25) électriques.

34. Système (1) selon l'une quelconque des revendications 15 à 32, **caractérisé en ce que** la surface (15) de rayonnement infrarouge (11) comprend des radiants à gaz.

35. Système (1) selon l'une quelconque des revendications 15 à 32, **caractérisé en ce que** la surface (15) de rayonnement infrarouge (11) comprend des radiants à gaz de type catalytique.

## Claims

1. A method for heating frozen logs of wood (3) in order to make it easier to strip off the bark, each wooden log (3) having a longitudinal axis (5), a peripheral surface (7) and a given diameter, the method comprising the following steps:
a) driving the frozen wooden logs (3) along a predetermined path; and
b) subjecting the wooden logs (3) to infrared radiation (11) along the path in order to heat the said wooden logs (3) by infrared radiation (11).

2. Method according to claim 1 **characterised in that** the step a) comprises furthermore the step of making the wooden logs pivot around their respective longitudinal axes (5) along at least one section of the path in order to allow the peripheral surface (7) of each wooden log (3) to be subjected to the infrared radiation (11).

3. Method according to claim 1 or 2 **characterised in that** the step a) comprises furthermore the step of placing the wooden logs (3) parallel to one another.

4. Method according to any one of claims 1 to 3 **characterised in that** the step a) comprises furthermore the step of maintaining a certain distance between the adjacent wooden logs (3).

5. Method according to any one of claims 1 to 3 **characterised in that** the step a) comprises furthermore the step of setting the wooden logs (3) adjacent to one another.

6. Method according to any one of claims 1 to 5 **characterised in that** the step a) comprises furthermore the step of driving the wooden logs (3) along a horizontal plane.

7. Method according to claim 6 **characterised in that** the step b) comprises furthermore the step of subjecting the wooden logs (3) to infrared radiation (11) positioned above the horizontal plane.

8. Method according to any of claims 1 to 7 **characterised in that** the step a) comprises furthermore the step of driving the wooden logs (3) in a direction transversely to the longitudinal axes (5) of the wooden logs (3).

9. Method according to any of claims 1 to 8 **characterised in that** the step a) comprises furthermore the step of sorting the wooden logs (3) according to their diameter, the wooden logs (3) whose diameter falls within a first band of diameters being driven along a predetermined first path, and the wooden logs (3) whose diameter falls within a second band of diameters being driven along a predetermined second path, and **characterised in that** the step b) comprises furthermore the step of subjecting the sorted wooden logs (3) to infrared radiation (11) along each of the said paths.

10. Method according to any of claims 1 to 9 **characterised in that** the step b) comprises furthermore the step of subjecting the wooden logs (3) to an infrared radiation (11) having a wavelength located between about 0.7 and 10 microns.

11. Method according to any of claims 1 to 10 **characterised in that** the step b) comprises furthermore the step of subjecting the wooden logs (3) to an infrared radiation (11) having a power density determined as a function of the characteristics of the wooden logs (3).

12. Method according to any of claims 1 to 11 **characterised in that** the step b) comprises furthermore the step of subjecting the wooden logs (3) to an infrared radiation (11) for a period of time predetermined as a function of the characteristics of the wooden logs (3).

13. Method according to any of claims 1 to 12 **characterised in that** the step b) comprises furthermore the step of reflecting a part of the infrared radiation (11) not absorbed by the wooden logs (3) once more towards the wooden logs (3).

14. Method according to any of claims 1 to 13 **characterised in that** the step a) furthermore comprises the step of evaluating the characteristics of the wooden logs (3) before subjecting them to the infrared radiation (11).

15. A system (1) for heating frozen wooden logs (3) with the aim of making it easier to strip the bark, each wooden log (3) having a longitudinal axis (5), a peripheral surface (7) and a given diameter, the system (1) comprising:
a) a conveyor (13) for driving the frozen wooden logs (3) along a predetermined path; and
b) an infrared radiation (11) surface (15) positioned in relation to the conveyor (13) in order to subject the wooden logs (3) to infrared radiation (11) along the path and to heat the said wooden logs (3) through infrared radiation (11).

16. System (1) according to claim 15 **characterised in that** it comprises means for making the wooden logs (3) pivot around their respective longitudinal axes (5) along at least one section of the path in order to enable the peripheral surface (7) of each wooden log (3) to be subjected to infrared radiation (11).

17. System (1) according to claim 16 **characterised in that** the means for making the wooden logs (3) pivot comprises at least one cogged chain interacting with the conveyor (13).

18. System (1) according to claim 16 **characterised in that** the means for making the wooden logs (3) pivot comprise at least one toothed rack (19) interacting with the conveyor (13).

19. System (1) according to any of claims 15 to 18 **characterised in that** it comprises the means for placing the wooden logs (3) parallel to one another.

20. System (1) according to any of claims 15 to 19 **characterised in that** it comprises means for maintaining a certain distance between adjacent wooden logs (3).

21. System (1) according to any of claims 15 to 20 **characterised in that** it comprises means for placing the wooden logs (3) side by side.

22. System (1) according to any of claims 15 to 21 **characterised in that** the conveyor (13) is adapted to drive the wooden logs (3) along a horizontal plane.

23. System (1) according to claim 22 **characterised in that** the infrared radiation (11) surface (15) is positioned above the horizontal plane.

24. System (1) according to any of claims 15 to 23 **characterised in that** it comprises means for driving the wooden logs (3) in a direction transversely to the longitudinal axes (5) of the wooden logs.

25. System (1) according to any of claims 15 to 24 **characterised in that** it comprises means for sorting the wooden logs (3) according to their diameter, the wooden logs (3) whose diameter falls within a first band of diameters being driven along a predetermined first path, and the wooden logs (3) whose diameter falls within a second band of diameters being driven along a predetermined second path, the system (1) being equally **characterised in that** it comprises an infrared radiation (11) heating surface (15) for each of the said paths.

26. System (1) according to any of claims 15 to 25 **characterised in that** the infrared radiation (11) has a wavelength located between about 0.7 and 10 microns.

27. System (1) according to any of claims 15 to 26 **characterised in that** the infrared radiation (11) has a power density determined as a function of the characteristics of the wooden logs (3).

28. System (1) according to any of claims 15 to 27 **characterised in that** it comprises means for controlling as a function of the characteristics of the wooden logs (3) the period during which the wooden logs (3) have to be subjected to the infrared radiation (11).

29. System (1) according to any of claims 15 to 28 **characterised in that** it comprises at least one reflector (21) in order to reflect a part of the infrared radiation (11) not absorbed by the wooden logs (3) back towards the wooden logs.

30. System (1) according to any of claims 15 to 29 **characterised in that** the said at least one reflector (21) is positioned below the conveyor (13).

31. System (1) according to any of claims 15 to 30 **characterised in that** it comprises an evaluation device for evaluating the characteristics of the wooden logs (3) before subjecting them to the infrared radiation (11).

32. System (1) according to any of claims 15 to 31 **characterised in that** it comprises at least one support chain (23) interacting with the conveyor (13) in order to drive the wooden logs (3).

33. System (1) according to any of claims 15 to 32 **characterised in that** the infrared radiation (11) surface (15) comprises electrical transmitters (25).

34. System (1) according to any of claims 15 to 32 **characterised in that** the infrared radiation (11) surface (15) comprises gas radiators.

35. System (1) according to any of claims 15 to 32 **characterised in that** the infrared radiation (11) surface (15) comprises gas radiators of the catalytic type.

## Patentansprüche

1. Ein Verfahren zum Erwärmen von gefrorenen Holzstämmen (3), um deren Entrinden zu erleichtern, wobei jeder Holzstamm (3) eine Längsachse (5), eine Umfangsfläche (7) und einen gegebenen Durchmesser aufweist, wobei das Verfahren die folgenden Schritte umfasst:
a) die gefrorenen Holzstämme (3) entlang einem bestimmten Weg vorwärts bewegen; und
b) die Holzstämme (3) entlang dem Weg einer Infrarotstrahlung (11) aussetzen, um die Holzstämme (3) durch Infrarotstrahlung (11) zu erwärmen.

2. Verfahren nach Anspruch 1, **dadurch gekennzeichnet, dass** Schritt a) ferner den Schritt des Drehens der Holzstämme (3) um ihre jeweiligen Längsachsen (5) entlang wenigstens eines Abschnitts des Weges umfasst, um der Umfangsfläche (7) jedes Holzstammes (3) zu ermöglichen, der Infrarotstrahlung (11) ausgesetzt zu werden.

3. Verfahren nach Anspruch 1 oder 2, **dadurch gekennzeichnet, dass** Schritt a) ferner den Schritt des Parallelanordnens der Holzstämme (3) umfasst.

4. Verfahren nach einem der Ansprüche 1 bis 3, **dadurch gekennzeichnet, dass** Schritt a) ferner den Schritt des Aufrechterhaltens eines bestimmten Abstandes zwischen benachbarten Holzstämmen (3) umfasst.

5. Verfahren nach einem der Ansprüche 1 bis 3, **dadurch gekennzeichnet, dass** Schritt a) ferner den Schritt des Aneinanderfügens benachbarter Holzstämme (3) umfasst.

6. Verfahren nach einem der Ansprüche 1 bis 5, **dadurch gekennzeichnet, dass** Schritt a) den Schritt des Vorwärtsbewegens der Holzstämme (3) entlang einer horizontalen Ebene umfasst.

7. Verfahren nach Anspruch 6, **dadurch gekennzeichnet, dass** Schritt b) außerdem den Schritt des Aussetzens der Holzstämme (3) einer oberhalb der horizontalen Ebene angeordneten Infrarotstrahlung (11) umfasst.

8. Verfahren nach einem der Ansprüche 1 bis 7, **dadurch gekennzeichnet, dass** Schritt a) außerdem den Schritt des Bewegens der Holzstämme (3) in einer zu den Längsachsen (5) der Holzstämme (3) querverlaufenden Richtung umfasst.

9. Verfahren nach einem der Ansprüche 1 bis 8, **dadurch gekennzeichnet, dass** Schritt a) ferner den Schritt des Sortierens der Holzstämme (3) entsprechend ihrem Durchmesser umfasst, wobei die Holzstämme (3), deren Durchmesser in einen ersten Durchmesserbereich fällt, entlang einem ersten bestimmten Weg vorwärts bewegt werden und die Holzstämme (3), deren Durchmesser in einen zweiten Durchmesserbereich fällt, entlang einem zweiten bestimmten Weg vorwärts bewegt werden, und **dadurch gekennzeichnet, dass** Schritt b) außerdem den Schritt umfasst, die sortierten Holzstämme (3) entlang eines jeden der Wege einer Infrarotstrahlung (11) auszusetzen.

10. Verfahren nach einem der Ansprüche 1 bis 9, **dadurch gekennzeichnet, dass** Schritt b) ferner den Schritt umfasst, die Holzstämme (3) einer Infrarotstrahlung (11) mit einer Wellenlänge zwischen etwa 0,7 und 10 Mikron auszusetzen.

11. Verfahren nach einem der Ansprüche 1 bis 10, **dadurch gekennzeichnet, dass** Schritt b) ferner den Schritt umfasst, die Holzstämme (3) einer Infrarotstrahlung (11) mit einer in Abhängigkeit der Merkmale der Holzstämme (3) bestimmten Leistungsdichte auszusetzen.

12. Verfahren nach einem der Ansprüche 1 bis 11, **dadurch gekennzeichnet, dass** Schritt b) außerdem den Schritt umfasst, die Holzstämme (3) während eines in Abhängigkeit der Merkmale der Holzstämme (3) bestimmten Zeitraumes einer Infrarotstrahlung (11) auszusetzen.

13. Verfahren nach einem der Ansprüche 1 bis 12, **dadurch gekennzeichnet, dass** Schritt b) außerdem den Schritt umfasst, einen Teil der durch die Holzstämme (3) nicht absorbierten Infrarotstrahlung (11) erneut zu den Holzstämmen (3) zurückzustrahlen.

14. Verfahren nach einem der Ansprüche 1 bis 13, **dadurch gekennzeichnet, dass** Schritt a) ferner den Schritt des Ermittelns der Merkmale der Holzstämme (3), bevor sie der Infrarotstrahlung (11) ausgesetzt werden, umfasst.

15. Ein System (1) zum Erwärmen von gefrorenen Holzstämmen (3), um ihr Entrinden zu erleichtern, wobei jeder Holzstamm (3) eine Längsachse (5), eine Umfangsfläche (7) und einen gegebenen Durchmesser aufweist, wobei das System (1) folgendes umfasst:
a) eine Fördereinrichtung (13), um die gefrorenen Holzstämme (3) entlang einem bestimmten Weg vorwärts zu bewegen; und
b) eine gegenüber der Fördereinrichtung (13) angeordnete Fläche (15) für die Infrarotstrahlung (11), um die Holzstämme (3) entlang dem Weg einer Infrarotstrahlung (11) auszusetzen und die Holzstämme (3) durch Infrarotstrahlung (11) zu erwärmen.

16. System (1) nach Anspruch 15, **dadurch gekennzeichnet, dass** es Mittel aufweist, um die Holzstämme (3) entlang wenigstens eines Abschnitts des Weges um ihre jeweiligen Längsachsen (5) drehen zu lassen, um der Umfangsfläche (7) jedes Holzstammes (3) zu ermöglichen, der Infrarotstrahlung (11) ausgesetzt zu werden.

17. System (1) nach Anspruch 16, **dadurch gekennzeichnet, dass** die Mittel zum Drehen der Holzstämme (3) wenigstens eine mit der Fördereinrichtung (13) zusammenwirkende Zahnkette aufweisen.

18. System (1) nach Anspruch 16, **dadurch gekennzeichnet, dass** die Mittel zum Drehen der Holzstämme (3) wenigstens eine mit der Fördereinrichtung (13) zusammenwirkende Zahnstangenkette (19) aufweisen.

19. System (1) nach einem der Ansprüche 15 bis 18, **dadurch gekennzeichnet, dass** es Mittel zum Parallelanordnen der Holzstämme (3) umfasst.

20. System (1) nach einem der Ansprüche 15 bis 19, **dadurch gekennzeichnet, dass** es Mittel zum Aufrechterhalten eines bestimmten Abstandes zwischen benachbarten Holzstämmen (3) aufweist.

21. System (1) nach einem der Ansprüche 15 bis 20, **dadurch gekennzeichnet, dass** es Mittel zum Aneinanderfügen der Holzstämme (3) umfasst.

22. System (1) nach einem der Ansprüche 15 bis 21, **dadurch gekennzeichnet, dass** die Fördereinrichtung (13) geeignet ist, die Holzstämme (3) entlang einer horizontalen Ebene vorwärts zu bewegen.

23. System (1) nach Anspruch 22, **dadurch gekennzeichnet, dass** die Fläche (15) für die Infrarotstrahlung (11) oberhalb der horizontalen Ebene angeordnet ist.

24. System (1) nach einem der Ansprüche 15 bis 23, **dadurch gekennzeichnet, dass** es Mittel umfasst, um die Holzstämme (3) in einer zu den Längsachsen (5) der Holzstämme querverlaufenden Richtung zu bewegen.

25. System (1) nach einem der Ansprüche 15 bis 24, **dadurch gekennzeichnet, dass** es Mittel aufweist, um die Holzstämme (3) entsprechend ihrem Durchmesser zu sortieren, wobei die Holzstämme (3), deren Durchmesser in einen ersten Durchmesserbereich fällt, entlang einem ersten bestimmten Weg vorwärts bewegt werden und die Holzstämme (3), deren Durchmesser in einen zweiten Durchmesserbereich fällt, entlang einem zweiten bestimmten Weg vorwärts bewegt werden, wobei das System (1) auch **dadurch gekennzeichnet ist**, es für jeden der Wege eine Fläche (15) zum Erwärmen mittels Infrarotstrahlung (11) aufweist.

26. System (1) nach einem der Ansprüche 15 bis 25, **dadurch gekennzeichnet, dass** die Infrarotstrahlung (11) eine Wellenlänge zwischen etwa 0,7 und 10 Mikron hat.

27. System (1) nach einem der Ansprüche 15 bis 26, **dadurch gekennzeichnet, dass** die Infrarotstrahlung (11) eine in Abhängigkeit der Merkmale der Holzstämme (3) bestimmte Leistungsdichte hat.

28. System (1) nach einem der Ansprüche 15 bis 27, **dadurch gekennzeichnet, dass** es Mittel aufweist, um in Abhängigkeit der Merkmale der Holzstämme (3) den Zeitraum zu kontrollieren, über den die Holzstämme (3) der Infrarotstrahlung (11) ausgesetzt werden sollen.

29. System (1) nach einem der Ansprüche 15 bis 28, **dadurch gekennzeichnet, dass** es wenigstens einen Reflektor (21) umfasst, um einen Teil der durch die Holzstämme (3) nicht absorbierten Infrarotstrahlung (11) zu den Holzstämmen zurückzustrahlen.

30. System (1) nach einem der Ansprüche 15 bis 29, **dadurch gekennzeichnet, dass** der wenigstens eine Reflektor (21) unterhalb der Fördereinrichtung (13) angeordnet ist.

31. System (1) nach einem der Ansprüche 15 bis 30, **dadurch gekennzeichnet, dass** es eine Auswertevorrichtung umfasst, um die Merkmale der Holzstämme (3) zu ermitteln, bevor sie der Infrarotstrahlung (11) ausgesetzt werden.

32. System (1) nach einem der Ansprüche 15 bis 31, **dadurch gekennzeichnet, dass** es wenigstens eine Anschlagkette (23) aufweist, die mit der Fördereinrichtung (13) zusammenwirkt, um die Holzstämme (3) vorwärts zu bewegen.

33. System (1) nach einem der Ansprüche 15 bis 32, **dadurch gekennzeichnet, dass** die Fläche (15) für die Infrarotstrahlung (11) elektrische Sender (25) umfasst.

34. System (1) nach einem der Ansprüche 15 bis 32, **dadurch gekennzeichnet, dass** die Fläche (15) für die Infrarotstrahlung (11) Gasstrahler umfasst.

35. System (1) nach einem der Ansprüche 15 bis 32, **dadurch gekennzeichnet, dass** die Fläche (15) für die Infrarotstrahlung (11) Gasstrahler katalytischer Art umfasst.
